# EUROPÄISCHE PATENTSCHRIFT

(11) **EP 3 449 533 B1**
(45) Veröffentlichungstag und Bekanntmachung des Hinweises auf die Patenterteilung: **10.03.2021**
(21) Anmeldenummer: 17711083.0
(22) Anmeldetag: 21.02.2017
(51) Int. Cl.: H01R 4/18

(54) **KONTAKTHÜLSE**
CONTACT SLEEVE
DOUILLE DE CONTACT

(30) Priorität: 25.04.2016 DE 102016107659
(43) Veröffentlichungstag der Anmeldung: 06.03.2019
(73) Patentinhaber: ERNI Production GmbH & Co. KG, 73099 Adelberg (DE)
(72) Erfinder: LAPPÖHN, Jürgen, 73108 Gammelshausen (DE)
(74) Vertreter: Jakelski & Althoff Patentanwälte PartG mbB
(86) Internationale Anmeldenummer: PCT/DE2017/100145
(87) Internationale Veröffentlichungsnummer: WO 2017/186208

(56) Entgegenhaltungen:
- DE-U1-202013 010 987
- JP-A- 2009 245 697
- JP-A- 2014 164 865
- JP-A- 2015 130 311
- US-A1- 2011 028 054

## Beschreibung

Die Erfindung betrifft eine Kontakthülse für einen Anschluss wenigstens einer Litzenleitung mit den Merkmalen des Oberbegriffs des Anspruchs 1.

### Stand der Technik

Derartige Crimpkontakte gehen beispielsweise aus der DE 10 2013 203 796 A1 hervor. Darüber hinaus sind Crimpkontakte aus der WO 2009/119514 A1 bekannt geworden.

Elektrische Verbindungs- und Anschlussklemmen gehen auch beispielsweise aus der DE 36 34 099 C2, der JP 2003 249 284 A oder der WO 2009/096590 A1 hervor.

Insbesondere aus der DE 10 2013 203 796 A1 geht eine elektrische Crimpkontaktvorrichtung mit pfeilförmig verlaufenden Rillen hervor, die als Fixiereinrichtung für die zu kontaktierenden Kabelenden dienen.

Aus der JP 2009 245697 A ist ein Crimpanschluss bekannt geworden mit pfeilartig zu einer Mittellinie auf beiden Crimpflügeln geradlinig verlaufenden Rillen.

Die US 2011/0028054 A1 offenbart einen Crimpanschluss mit sowohl linear als auch gekrümmt verlaufenden linienförmigen Markierungen, die vollständig auf den Crimpflügeln angeordnet sind.

Die linienförmigen Markierungen können durch Vertiefungen realisiert werden.

### Offenbarung der Erfindung

Die erfindungsgemäße Kontakthülse für den Anschluss wenigstens einer Litzenleitung mit pfeilartig zu der Mittellinie auf beiden Crimpflügeln verlaufenden Rillen, die gekrümmt mit kontinuierlicher abnehmender Steigung jeweils von der Mittellinie beginnend nach außen verlaufen, weist den Vorteil einer besonders festen und gasdichten Kontaktierung von Litzenleitungen auf. Durch die schwingenartig gekrümmt verlaufenden Rillen werden die Litzen noch wesentlich besser verpresst als bei nicht gekrümmten Rillen. Dies haben umfängliche Untersuchungen der Anmelderin ergeben. Bevorzugt beginnen die Rillen an der Mittellinie und erstrecken sich über die Crimpflügel bis zu einem vorgegebenen Abstand vom Ende der Crimpflügel oder sogar bis zum Ende der Crimpflügel selbst.

Die Rillen verlaufen gewissermaßen nach Art von Vogelschwingen schwingenförmig. Eine Tangente an die Rillen an der Mittellinie weist gemäß einer vorteilhaften Ausgestaltung einen Winkel von etwa 7 ± 2° mit einer Linie senkrecht zur Mittellinie auf und die Steigung der Tangente nimmt zum Rand der Rillen hin ab, bis die Tangente einen Endwinkel von etwa 2 ± 1° mit einer Linie senkrecht zur Mittellinie einschließt. Im Bereich der Mittellinie, wo die Crimpflügel während des Crimpens nur einen geringen Weg zurücklegen, ist damit eine größere Steigung der Rillen gegeben als am äußeren Rand der Crimpflügel, die während des Crimpvorgangs einen größeren Weg zurücklegen.

Rein prinzipiell könnten die Rillen asymmetrisch zur Mittellinie ausgestaltet sein, das heißt die Rillen auf der einen Seite können anders verlaufen als die Rillen auf der anderen Seite. Eine besonders bevorzugte Ausgestaltung sieht vor, dass die Rillen zur Mittellinie symmetrisch verlaufen.

Die Ausbildung der Rillen kann auf die unterschiedlichste Art und Weise geschehen. Eine vorteilhafte Ausführungsform sieht vor, dass die Rillen rillenartige Vertiefungen sind, welche auf den der Litzenleitung zugewandten Seiten des Aufnahmebereichs und der Crimpflügel angeordnet sind.

### Kurze Beschreibung der Zeichnungen

Ausführungsbeispiele der Erfindung sind in den Figuren dargestellt und in der nachfolgenden Beschreibung näher erläutert.
Fig. 1 zeigt eine Kontakthülse mit Crimpflügeln gemäß dem Stand der Technik.
Fig. 2 zeigt eine Aufsicht eines erfindungsgemäßen Kontaktcrimpbereichs.

### Ausführungsformen der Erfindung

Eine in Fig. 1 dargestellte Kontakthülse weist einen Kontaktcrimpbereich 10 auf, welcher einer Verpressung von Litzen 10b mit Crimpflügeln 10a dient, und einen Isolationscrimpbereich 11 zur Befestigung des Kontaktcrimpbereichs 10 an einer Isolierung einer Litzenleitung 12. Der Kontaktcrimpbereich 10 weist eine Aufnahmefläche 12a auf. Er dient zusammen mit den Crimpflügeln 10a auf an sich bekannte Weise der Verpressung der Litzen 10b. An den Kontaktcrimpbereich 10 anschließend ist der eine Isolierung der Litzenleitung 12 umgreifende Isolationscrimpbereich 11 angeordnet. Der Isolationscrimpbereich 11 umgreift und klemmt die Litzenleitung 12 und dient so der Befestigung der Litzenleitung 12 und deren Zugentlastung.

Eine in Fig. 2 dargestellte Aufsicht auf einen Kontaktcrimpbereich 15, der zwei Crimpflügel 15a, 15b aufweist, umfasst symmetrisch zu einer Mittellinie 14 angeordnete Rillen 13, die gekrümmt schwingenförmig nach Art von Vogelschwingen verlaufen. Die Krümmung ist dabei so ausgebildet, dass eine Tangente an die Rillen im Bereich der Mittellinie 14 einen Winkel αₛ mit einer Linie senkrecht zu der Mittellinie 14 einschließt. Die Steigung nimmt zum äußeren Rand der Crimpflügel 15a, 15b stetig ab, sodass die Tangente an die Rillen im äußeren Bereich einen Winkel α_{E} mit einer Linie senkrecht zur Mittellinie 14 einschließt.

Untersuchungen der Anmelderin haben ergeben, dass der Winkel αₛ bevorzugt etwa 7 ± 2° beträgt, wohingegen der Winkel α_{E} etwa 2 ± 1° beträgt.

Durch diese gekrümmt verlaufende Form der Rillen mit einer Krümmung, die kontinuierlich von der Mittellinie 14 nach außen in Richtung des Randes der Crimpflügel 15a, 15b abnimmt, wird eine optimale Verpressung von Litzen in den Crimpflügeln 15a, 15 b erreicht. Dabei trägt die gekrümmt verlaufende Anordnung der Rillen dem Umstand Rechnung, dass während des Crimpens im Bereich der Mittellinie 14 die Crimpflügel 15a, 15b nur einen kleinen Weg zurücklegen, wohingegen sie im äußeren Bereich der Crimpflügel 15a, 15b einen großen Weg zurücklegen. Diesem kleineren Weg im Bereich der Mittellinie 14 wird durch die größere Steigung der Rillen Rechnung getragen, wohingegen dem größeren zurückgelegten Weg während des Crimpens im äußeren Bereich der Crimpflügel 15a, 15b durch die kleinere Steigung Rechnung getragen wird. Die Crimpung mit Hilfe dieser gekrümmten Rillen ermöglicht eine optimale Kontaktierung der Litzen, insbesondere eine gasdichte Kontaktierung der Litzen, die mit linear verlaufenden Rillen nicht erzielt werden kann.

Die gekrümmt verlaufenden Rillen sind bevorzugt symmetrisch zur Mittellinie 14 ausgebildet. Es kann allerdings auch bei einer alternativen Ausführungsform vorgesehen sein, die Rillen unsymmetrisch auszubilden, also auf einem Crimpflügel Rillen mit einer anderen Steigung vorzusehen als auf dem anderen Crimpflügel. Die Rillen sind beispielsweise Einprägungen, Sicken und dergleichen, die in Richtung der Litzen vorspringen und so die Litzen pressen.

Die Rillen beginnen bevorzugterweise an der Mittellinie 14 und erstrecken sich über die Crimpflügel 15a, 15b bis zu einem vorgegebenen Abstand vom Ende der Crimpflügel oder sogar bis zum Ende der Crimpflügel selbst.

## Patentansprüche

1. Kontakthülse für einen Anschluss wenigstens einer Litzenleitung mit einem sich längs einer parallel zur Litzenleitung verlaufenden Mittellinie (14) erstreckenden Aufnahmebereich zum Einlegen von abisolierten Enden der wenigstens einen Litzenleitung und mit zwei Crimpflügeln (15a, 15b), die jeweils aufeinander zu gerichtet und im umgebogenen Zustand die abisolierten Enden klemmen, wobei die Crimpflügel (15a, 15b) Rillen (13) aufweisen, die pfeilartig zu der Mittellinie auf beiden Crimpflügeln verlaufen, **dadurch gekennzeichnet, dass** die Rillen (13) gekrümmt mit kontinuierlich abnehmender Steigung jeweils von der Mittellinie beginnend nach außen in Richtung des Randes der Crimpflügel (15a, 15b) verlaufen.

2. Kontakthülse nach Anspruch 1 wobei die Rillen (13) an der Mittellinie (14) beginnen und sich über die Crimpflügel (15a, 15b) bis zu einem vorgegebenen Abstand vom Ende der Crimpflügel (15a, 15b) erstrecken.

3. Kontakthülse nach Anspruch 2, wobei eine Tangente an die Rillen (13) an der Mittellinie (14) einen Winkel (αₛ) von etwa 7 ± 2° mit einer Linie senkrecht zur Mittellinie aufweist und eine Steigung einer Tangente zum äußeren Rand der Crimpflügel (15a, 15b) stetig abnimmt, so dass eine Tangente an die Rillen (13) im äußeren Bereich der Crimpflügel (15a, 15b) einen Endwinkel (α_{E}) von 2 ± 1° mit einer Linie senkrecht zur Mittellinie (14) einschließt.

4. Kontakthülse nach einem der vorstehenden Ansprüche, wobei die Rillen (13) zur Mittellinie (14) symmetrisch verlaufen.

5. Kontakthülse nach einem der vorstehenden Ansprüche, wobei die Rillen (13) rillenartige Vertiefungen sind, welche auf den der Litzenleitung zugewandten Seiten des Aufnahmebereichs und der Crimpflügel (15a, 15b) angeordnet sind.

## Claims

1. Contact sleeve for connecting at least one stranded wire having a receiving region extending longitudinally to a central line (14) running in parallel to the stranded wire for inserting stripped ends of the at least one stranded wire and having two crimp wings (15a, 15b) that are each directed towards each other and, in the folded state, clamp the stripped ends, wherein the crimp wings (15a, 15b) have grooves (13) that run on both crimp wings (15a, 15b) relative to the central line (14) in the shape of an arrow, **characterised in that** the grooves (13) run outwards in the direction of the edge of the crimp wings (15a, 15b), in each case starting from the central line (14) and being curved with a continuously decreasing gradient.

2. Contact sleeve according to claim 1, wherein the groves (13) start on the central line (14) and extend across the crimp wings (15a, 15b) up to a predetermined distance from the end of the crimp wings (15a, 15a).

3. Contact sleeve according to claim 2, wherein a tangent to the grooves (13) on the central line (14) has an angle (αₛ) of about 7 ± 2° with a line perpendicular to the central line and a gradient of the tangent decreases constantly to the external edge of the crimp wing (15a, 15b), such that a tangent of the grooves (13) forms an end angle (α_{E}) of 2 ± 1° with a line perpendicular to the central line (14) in the external region.

4. Contact sleeve according to one of the preceding claims, wherein the grooves (13) run symmetrically relative to the central line (14).

5. Contact sleeve according to one of the preceding claims, wherein the grooves (13) are groove-like indentations that are arranged on the side of the receiving region and the crimp wings (15a, 15b) facing towards the stranded wire.

## Revendications

1. Douille de contact pour la connexion d'au moins un conducteur toronné, comportant : une zone de réception s'étendant le long d'une ligne médiane (14) parallèle au conducteur toronné et destinée à l'introduction d'extrémités dénudées dudit au moins un conducteur toronné, et deux ailes de sertissage (15a, 15b) qui sont orientées l'une vers l'autre et qui, dans un état replié, enserrent lesdites extrémités dénudées, lesdites ailes de sertissage (15a, 15b) présentant des rainures (13) qui s'étendent à la manière de flèches eu égard à la ligne médiane sur les deux ailes de sertissage, **caractérisée en ce que** les rainures (13) s'étendent chacune depuis la ligne médiane, vers l'extérieur, en direction du bord des ailes de sertissage (15a, 15b) selon une trajectoire incurvée avec une inclinaison continûment décroissante.

2. Douille de contact selon la revendication 1, dans laquelle les rainures (13) commencent sur la ligne médiane (14) et s'étendent sur les ailes de sertissage (15a, 15b) jusqu'à une distance prédéfinie de l'extrémité des ailes de sertissage (15a, 15b).

3. Douille de contact selon la revendication 2, dans laquelle une tangente aux rainures (13) au niveau de la ligne médiane (14) présente un angle (αₛ) d'environ 7 ± 2° avec une ligne perpendiculaire à la ligne médiane et une pente d'une tangente par rapport au bord extérieur des ailes de sertissage (15a, 15b) diminue en continu de façon qu'une tangente aux rainures (13) forme, dans la zone extérieure des ailes de sertissage (15a, 15b), un angle final (α_{E}) de 2 ± 1° avec une ligne perpendiculaire à la ligne médiane (14).

4. Douille de contact selon l'une des revendications précédentes, dans laquelle les rainures (13) sont symétriques par rapport à la ligne médiane (14).

5. Douille de contact selon l'une des revendications précédentes, dans laquelle les rainures (13) sont des creux en forme de rainures agencées sur les côtés de la zone de réception et des ailes de sertissage (15a, 15b) qui sont tournés vers le conducteur toronné.
